# EUROPÄISCHE PATENTSCHRIFT

(11) **EP 4 493 137 B1**
(45) Veröffentlichungstag und Bekanntmachung des Hinweises auf die Patenterteilung: **06.05.2026**
(21) Anmeldenummer: 23712267.6
(22) Anmeldetag: 20.03.2023
(51) Int. Cl.: A61H 19/00

(54) **FORMVARIIERENDES STIMULATIONSGERÄT FÜR DIE KÖRPERLICHE STIMULATION**
VARIABLE-SHAPE STIMULATION DEVICE FOR STIMULATING THE BODY
DISPOSITIF DE STIMULATION DE FORME VARIABLE POUR STIMULER LE CORPS

(30) Priorität: 18.03.2022 DE 102022106346
(43) Veröffentlichungstag der Anmeldung: 22.01.2025
(73) Patentinhaber: EIS GmbH, 33609 Bielefeld (DE)
(72) Erfinder: ANDERTON, Alex, Preston PR2 1HJ (GB)
(74) Vertreter: Eisenführ Speiser
(86) Internationale Anmeldenummer: PCT/EP2023/057088
(87) Internationale Veröffentlichungsnummer: WO 2023/175195

(56) Entgegenhaltungen:
- WO-A1-2016/193889
- WO-A1-2017/054072
- US-B2- 10 350 135

## Beschreibung

Die Erfindung betrifft ein formvariierendes Stimulationsgerät für die körperliche Stimulation, aufweisend eine drehbar gelagerte Antriebswelle, welche ausgebildet ist, von einer Motoreinheit um eine Drehachse angetrieben zu werden, wobei die Antriebswelle mindestens eine Taumellagereinheit aufweist, die mit der Antriebswelle drehmomentfest verbunden ist, und aufweisend mindestens einen Taumelkörper mit einer Lageraufnahmeeinheit, an der die Taumellagereinheit zur Lagerung des mindestens einen Taumelkörpers angeordnet ist.

In der US 10,350,135 B2 ist ein Stimulationsgerät mit einer gekrümmten Antriebswelle offenbart, an deren Ende ein Gleitelement angeordnet ist, welches mit einer Führungsnut in einem Massagekörper des Stimulationsgeräts in Kontakt steht, so dass der Massagekörper zu einem Fußende des Stimulationsgeräts hin und von dem Fußende wegbewegt wird.

Nachteilig wirkt sich bei Stimulationsgeräten dieser Art aus, dass aufgrund der gekrümmten Antriebswelle ein vergleichsweise großes Biegemoment und eine vergleichsweise große Radialkraft auf die Lager der Antriebswelle wirken. Ferner bedingt die gekrümmte Antriebswelle, dass die Lager der Antriebswelle nur mit einem vergleichsweise großen Abstand zum Kontaktpunkt des Gleitelements mit der Führungsnut angeordnet werden können. Somit sind die Lager der Antriebswelle auch aus diesem Grund einer erheblichen Belastung durch das resultierende Biegemoment und der resultierenden Radialkraft ausgesetzt.

Um trotz des vergleichsweise großen Biegemoments und der vergleichsweise großen Radialkraft eine hohe Lebensdauer des Stimulationsgeräts zu erreichen, sind die Lager der Antriebswelle vergleichsweise groß, das heißt insbesondere mit einem vergleichsweise großen Durchmesser und/oder einer vergleichsweise großen Breite, zu dimensionieren. Dies steht allerdings der Zielstellung entgegen, solche Stimulationsgeräte für den Gebrauch möglichst handlich auszubilden, um einen adäquaten Gebrauch als Stimulationsgerät zur körperlichen Massage und Stimulation zu ermöglichen.

Ferner ermöglicht diese Art des Stimulationsgeräts jeweils zu einem Zeitpunkt oder einem Zeitintervall lediglich eine Formvariation des Massagekörpers in eine Richtung, d.h. beispielsweise eine Bewegung des Massagekörpers hin zu dem Fußende oder eine Bewegung des Massagekörpers weg von dem Fußende. Insoweit können bekannte Stimulationsgeräte zu einem Zeitpunkt oder einem Zeitintervall häufig lediglich eine Krümmungsbewegung oder aber eine Streckbewegung ausführen.

Für ein verbessertes Massage- und Stimulationserlebnis kann es aber bevorzugt sein, dass der Massagekörper zu einem Zeitpunkt oder einem Zeitintervall eine Formvariation in verschiedenen Richtungen ausführt, so dass sich beispielsweise ein unterer Abschnitt des Massagekörpers zu dem Fußende hinbewegt (also krümmt), während sich ein oberer Abschnitt des Massagekörpers im selben Zeitpunkt oder im selben Zeitintervall von dem Fußende wegbewegt (also streckt).

WO2017/054072 betrifft eine Vorrichtung zur sexuellen Stimulation, umfassend einen Motor, einen Vibrationsaktuator und eine flexible Antriebswelle, die mit einem Ausgang des Motors verbunden ist und den Vibrationsaktuator mit Antriebskraft versorgt.

Es ist daher eine Aufgabe der vorliegenden Erfindung, ein Stimulationsgerät bereitzustellen, welches die Nachteile existierender Lösungen verringert oder beseitigt. Es ist insbesondere eine Aufgabe der vorliegenden Erfindung, ein Stimulationsgerät bereitzustellen, welches eine hohe Lebensdauer aufweist und gleichzeitig handlich ausgebildet ist. Ferner ist insbesondere eine Aufgabe der vorliegenden Erfindung, ein Stimulationsgerät bereitzustellen, welches eine Formvariation zum selben Zeitpunkt oder im selben Zeitintervall in verschiedenen Richtungen ermöglicht. Insbesondere ist es eine Aufgabe der vorliegenden Erfindung, ein Stimulationsgerät bereitzustellen, mit dem sich eine verbesserte Stimulationswirkung am Körper und/oder innerhalb des Körpers erzielen lässt.

Die Aufgabe der vorliegenden Erfindung wird gemäß dem formvariierenden Stimulationsgerät für die körperliche Stimulation, insbesondere für die sexuelle Stimulation, nach Anspruch 1 gelöst. Das Stimulationsgerät ist insbesondere zum Einführen in eine Körperöffnung, beispielsweise die Vagina, ausgebildet. Vorzugsweise ist das Stimulationsgerät als Vibrator oder Dildo ausgebildet.

Insbesondere wird die Aufgabe der vorliegenden Erfindung mit dem eingangs beschriebenen formvariierenden Stimulationsgerät gelöst, wobei dessen mindestens eine Taumellagereinheit eine Neigungsachse definiert, die gegenüber der Drehachse mit einem Neigungswinkel geneigt ist, und die mindestens eine Taumellagereinheit ausgebildet ist, den Taumelkörper über die mindestens eine Lageraufnahmeeinheit gegenüber der Antriebswelle taumelnd zu lagern.

Das Stimulationsgerät erstreckt sich entlang der Drehachse der Antriebswelle in einer Längsrichtung. Insbesondere ist bevorzugt, dass sich das Stimulationsgerät in Längsrichtung zwischen einer Handeinheit und einer Kopfeinheit des Stimulationsgeräts erstreckt. Die Handeinheit ist zum Halten des Stimulationsgeräts ausgebildet. Die Kopfeinheit ist insbesondere zur Massage Körpers ausgebildet.

Üblicherweise kann ein solches erfindungsgemäßes Stimulationsgerät einen verformbaren Außenmantel aufweisen. Insbesondere definiert ein solcher Außenmantel einen Geräteinnenraum, den der Außenmantel gegenüber einer Umgebung wasserdicht und/oder luftdicht abschließen kann. Beispielsweise kann der Außenmantel aus einem elastischen Material, etwa Silikon hergestellt sein. Vorzugsweise umschließt der Außenmantel für die Anwendung des Stimulationsgeräts die drehbar gelagerte Antriebswelle und/oder die Motoreinheit und/oder die mindestens eine Taumellagereinheit und/oder den mindestens einen Taumelkörper.

Das erfindungsgemäße formvariierende Stimulationsgerät weist eine drehbar gelagerte Antriebswelle auf, welche ausgebildet ist, von einer Motoreinheit um eine Drehachse angetrieben zu werden. Dazu kann die Antriebswelle mit der Motoreinheit drehmomentfest verbunden werden, um die Drehbewegung der Motoreinheit auf die Antriebswelle zu übertragen. Es kann bevorzugt sein, zwischen der Motoreinheit und der Antriebswelle ein Getriebe anzuordnen, welches die Motoreinheit und die Antriebswelle mechanisch koppelt, um die Antriebswelle mit einer gewünschten Drehzahl und/oder einem gewünschten Drehmoment zu beaufschlagen. Die Motoreinheit ist insbesondere ein elektrischer Motor, der durch eine elektrische Versorgungseinheit, beispielsweise eine Batterie, einen Akkumulator und/oder ein Niederspannungsnetz, gespeist werden kann.

Üblicherweise weist die Handeinheit des Stimulationsgeräts die Motoreinheit und eine elektrische Versorgungseinheit auf, um die Motoreinheit mit einer für den Betrieb erforderlichen elektrischen Leistung zu versorgen. Insbesondere kann auch vorgesehen sein, dass in der Handeinheit ein Getriebe angeordnet ist, welches die Drehzahl und/oder das Drehmoment der Motoreinheit mit entsprechender Übersetzung oder Untersetzung auf die Antriebswelle überträgt. Insbesondere ist zu verstehen, dass die Antriebswelle gegenüber der Handeinheit in Drehrichtung um die Drehachse der Antriebswelle drehbar gelagert ist. Ferner ist die Antriebswelle in Längsrichtung der Drehachse vorzugsweise gegenüber der Handeinheit feststehend angeordnet.

Insbesondere kann in der Kopfeinheit des Stimulationsgeräts ein oder mehrere der Taumelkörper angeordnet sein. Insbesondere ist vorgesehen, dass sich die Antriebswelle ausgehend von der Motoreinheit bis zu der Kopfeinheit erstreckt.

Die Antriebswelle weist mindestens eine Taumellagereinheit auf, die mit der Antriebswelle drehmomentfest verbunden ist. Vorzugsweise ist die mindestens eine Taumellagereinheit formschlüssig und/oder kraftschlüssig und/oder stoffschlüssig mit der Antriebswelle verbunden. Insbesondere ist bevorzugt, dass die Taumellagereinheit in Längsrichtung der Drehachse fest mit der Antriebswelle verbunden ist. Vorzugsweise ist die mindestens eine Taumellagereinheit mit der Antriebswelle in der Längsrichtung formschlüssig und/oder kraftschlüssig und/oder stoffschlüssig verbunden. Besonders bevorzugt sind die Antriebswelle und die mindestens eine Taumellagereinheit einstückig ausgebildet. Insbesondere kann bevorzugt sein, dass die Antriebswelle und/oder die mindestens eine Taumellagereinheit als Gussteil, insbesondere als Spritzgussteil, ausgebildet sind.

Insbesondere ist vorgesehen, dass die mindestens eine Taumellagereinheit eine entsprechende Wellenaufnahme aufweist. Die Wellenaufnahme ist zur Verbindung mit der Welle ausgebildet. Insbesondere kann bevorzugt sein, dass die Wellenaufnahme der mindestens einen Taumellagereinheit und die Antriebswelle stoffschlüssig und/oder formschlüssig und/oder kraftschlüssig verbunden sind.

Vorzugsweise sind die Antriebswelle und/oder die mindestens eine Taumellagereinheit aus Stahl und/oder Kunststoff gebildet. Es kann bevorzugt sein, dass die Antriebswelle aus Stahl ist und die mindestens eine Taumellagereinheit aus Kunststoff gebildet ist oder umgekehrt. Alternativ kann bevorzugt sein, dass die Antriebswelle und die mindestens eine Taumellagereinheit aus demselben Material gebildet sind. Ferner kann bevorzugt sein, dass die Antriebswelle und/oder die mindestens eine Taumellagereinheit beschichtet sind. Insbesondere ist die mindestens eine Taumellagereinheit aus einem Werkstoff mit einer geringen Reibungszahl gebildet oder damit beschichtet. Ein Werkstoff mit einer geringen Reibungszahl, der für Gleitlager geeignet ist, ist beispielsweise ein PTFE-Composite-Werkstoff oder ein POM-Composite-Werkstoff oder eine Legierung basierend auf Bronze, beispielsweise ein Gleitlager aus massiver Bronze, aus Sinterbronze oder gerollter Bronze. Die mindestens eine Taumellagereinheit kann auch aus einem Faserverbundwerkstoff, beispielsweise aus Polyesterfasern und/oder Glasfasern, die in einer Matrix, beispielsweise aus Epoxidharz, eingebettet sind, gebildet sein.

Mehrere Taumellagereinheiten sind vorzugsweise in der Längsrichtung der Antriebswelle bzw. der Drehachse der Antriebswelle beabstandet zueinander angeordnet. Vorzugsweise sind mehrere Taumellagereinheiten in Längsrichtung zueinander äquidistant beabstandet angeordnet.

Ferner weist das formvariierende Stimulationsgerät mindestens einen Taumelkörper mit mindestens einer Lageraufnahmeeinheit auf. Vorzugsweise ist die mindestens eine Lageraufnahmeeinheit an dem Taumelkörper angeordnet. Es ist bevorzugt, dass die die mindestens eine Lageraufnahmeeinheit drehmomentfest mit dem Taumelkörper verbunden ist. Ergänzend oder alternativ kann bevorzugt sein, dass die mindestens eine Lageraufnahmeeinheit in wenigstens einer translatorischen Richtung mit dem Taumelkörper fest verbunden ist. Insbesondere ist die mindestens eine Lageraufnahmeeinheit mit dem Taumelkörper formschlüssig und/oder kraftschlüssig und/oder stoffschlüssig verbunden. Vorzugsweise sind die mindestens eine Lageraufnahmeeinheit und der Taumelkörper einstückig ausgebildet. Insbesondere kann bevorzugt sein, dass der Taumelkörper und/oder die mindestens eine Lageraufnahmeeinheit als Gussteil, insbesondere als Spritzgussteil, ausgebildet sind.

Vorzugsweise ist der mindestens eine Taumellagerkörper und/oder die mindestens eine Lageraufnahmeeinheit aus Stahl und/oder Kunststoff gebildet. Es kann bevorzugt sein, dass der mindestens eine Taumellagerkörper aus Stahl ist und die mindestens eine Lageraufnahmeeinheit aus Kunststoff gebildet ist oder umgekehrt. Alternativ kann bevorzugt sein, dass bei der Anordnung mehrerer Lageraufnahmeeinheiten die Lageraufnahmeeinheiten aus demselben Material gebildet sind. Ferner kann bevorzugt sein, dass die mindestens eine Lageraufnahmeeinheit beschichtet ist. Insbesondere ist die mindestens eine Lageraufnahmeeinheit aus einem Werkstoff mit einer geringen Reibungszahl gebildet oder damit beschichtet. Ein Werkstoff mit einer geringen Reibungszahl, der für Gleitlager geeignet ist, ist beispielsweise ein PTFE-Composite-Werkstoff oder ein POM-Composite-Werkstoff oder eine Legierung basierend auf Bronze, beispielsweise ein Gleitlager aus massiver Bronze, aus Sinterbronze oder gerollter Bronze. Die mindestens eine Lageraufnahmeeinheit kann auch aus einem Faserverbundwerkstoff, beispielsweise aus Polyesterfasern und/oder Glasfasern, die in einer Matrix, beispielsweise aus Epoxidharz, eingebettet sind, gebildet sein.

Es kann bevorzugt sein, dass das formvariierende Stimulationsgerät mehrere Taumelkörper aufweist. Insbesondere weist das formvariierende Stimulationsgerät zwei oder drei Taumelkörper auf. Die Taumelkörper sind in Längsrichtung der Antriebswelle bzw. der Drehachse der Antriebswelle beabstandet zueinander angeordnet. Insbesondere sind die Taumelkörper in Längsrichtung äquidistant zueinander beabstandet angeordnet.

Die mindestens eine Taumellagereinheit ist zur Lagerung des mindestens einen Taumelkörpers an der mindestens einer Lageraufnahmeeinheit angeordnet. Insbesondere ist eine Lageraufnahmeeinheit eines Taumelkörpers einer Taumellagereinheit zugeordnet. Vorzugsweise ist ein Taumelkörper einer Taumellagereinheit zugeordnet. Ferner kann bevorzugt sein, dass dem Taumelkörper zwei oder mehrere Taumellagereinheiten zugeordnet sind. Vorzugsweise steht die mindestens eine Taumellagereinheit mit der mindestens einen Lageraufnahmeeinheit punktuell oder linienförmig oder flächig in Kontakt. Insbesondere sind die mindestens eine Taumellagereinheit und die mindestens eine Lageraufnahmeeinheit als Gleitlager ausgebildet. Es ist bevorzugt, dass die mindestens eine Taumellagereinheit relativ zu der mindestens einen Lageraufnahmeeinheit gleitet, wenn die Antriebswelle durch die Motoreinheit angetrieben wird.

Vorzugsweise sind die mindestens eine Taumellagereinheit und die mindestens eine Lageraufnahmeeinheit als Axial- und/oder Radialgleitlager ausgebildet. Sofern die mindestens eine Taumellagereinheit und die mindestens eine Lageraufnahmeeinheit als Axiallager ausgebildet sind, weist die mindestens eine Lageraufnahmeeinheit eine umlaufende Auskragung auf oder ist als Auskragung ausgebildet. Insbesondere ist die mindestens eine Lageraufnahmeeinheit als Axiallager als Bundbuchse ausgebildet. Die mindestens eine Taumellagereinheit ist als Axiallager insbesondere plattenförmig oder ringförmig ausgebildet. Als Axiallager steht die Auskragung der mindestens einen Lageraufnahmeeinheit in Gleitkontakt mit der plattenförmig oder ringförmig ausgebildeten mindestens einen Taumellagereinheit. Sofern die mindestens eine Taumellagereinheit und die mindestens eine Lageraufnahmeeinheit als Radiallager ausgebildet sind, sind die mindestens eine Lageraufnahmeeinheit und die mindestens eine Taumellagereinheit vorzugsweise zylinderförmig ausgebildet. Als Radiallager stehen die zylinderförmig ausgebildete mindestens eine Lageraufnahmeeinheit und die zylinderförmig ausgebildete mindestens eine Taumellagereinheit in Gleitkontakt.

Die mindestens eine Taumellagereinheit definiert eine Neigungsachse, die gegenüber der Drehachse der Antriebswelle um einen Neigungswinkel geneigt ist. Vorzugsweise ist die Neigungsachse derart orientiert, dass die Neigungsachse die Drehachse schneidet. Insbesondere ist bevorzugt, dass bei mehreren Taumellagereinheiten die jeweils definierte Neigungsachse die Drehachse schneidet. Es kann bevorzugt sein, dass bei mehreren Taumellagereinheiten die Neigungswinkel der Neigungsachsen voneinander verschieden sind, zumindest teilweise voneinander verschieden sind. Insbesondere ist bevorzugt, dass bei mehreren Taumellagereinheiten die Neigungswinkel der Neigungsachsen identisch sind.

Der Neigungswinkel einer Neigungsachse ist insbesondere der Winkel zwischen der Drehachse und der Neigungsachse, wenn die Neigungsachse die Drehachse schneidet oder die Neigungsachse nach einer Parallelverschiebung die Drehachse schneidet. Vorzugsweise beträgt der Neigungswinkel mindestens 5°, 10°, 15°, 20°, 25°, 30°, 35°, 40°, 45°, 60°, 75° oder 90°. Ferner ist bevorzugt, dass der Neigungswinkel maximal 5°, 10°, 15°, 20°, 25°, 30°, 35°, 40°, 45°, 60°, 75° oder 90° beträgt.

Vorzugsweise erstrecken sich die Neigungsachsen zweier benachbart angeordneter Taumellagereinheiten derart, dass diese sich nicht schneiden. Es kann bevorzugt sein, dass zwei benachbart angeordnete Taumellagereinheiten derart angeordnet sind, dass deren Neigungsachsen derart orientiert sind, dass diese sich schneiden, insbesondere in einem Winkel schneiden, der der Summe der Neigungswinkel der beiden Neigungsachsen entspricht. Es kann ferner bevorzugt sein, dass sich zwei oder mehr Neigungsachsen parallel zueinander erstrecken. Insbesondere sind die Taumellagereinheiten derart angeordnet, dass die jeweiligen Neigungsachsen sich um die Drehachse um einen Drehdifferenzwinkel versetzt erstrecken. Der Drehdifferenzwinkel ist also ein Winkel zwischen den Neigungsachsen zweier in Längsrichtung benachbart angeordneter Taumellagereinheiten. Insoweit beschreibt der Drehdifferenzwinkel einen Winkel, um den eine Neigungsachse eines Taumelkörpers gegenüber der Neigungsachse eines benachbart angeordneten Taumelkörpers um die Drehachse gedreht angeordnet ist.

Vorzugsweise sind bei einem formvariierenden Stimulationsgerät, welches zwei Taumelkörper aufweist, die Neigungsachse/n der einen oder der mehreren Taumellagereinheiten, die einem der beiden Taumelkörper zugeordnet sind, gegenüber der/den Neigungsachse/n der einen oder der mehreren Taumellagereinheiten, die dem anderen der beiden Taumelkörper zugeordnet sind, in Drehrichtung der Antriebswelle um die Drehachse um einen Drehdifferenzwinkel von mindestens 45°, 60°, 90°, 120°, 135°, 180°, 225°, 270° oder 315° und maximal um einen Drehdifferenzwinkel von 45°, 60°, 90°, 120°,135°, 180°, 225°, 270° oder 315° versetzt orientiert.

Die mindestens eine Taumellagereinheit ist ausgebildet, den mindestens einen Taumelkörper über die mindestens eine Lageraufnahmeeinheit gegenüber der Antriebswelle taumelnd zu lagern. Der Taumelkörper ist in Abhängigkeit des durch die Taumellagereinheit definierten Neigungswinkels gegenüber der Drehachse mit dem Neigungswinkel geneigt gelagert. Die Richtung der Neigung des jeweiligen Taumelkörpers ändert sich in Abhängigkeit des Drehwinkels der jeweiligen Taumellagereinheit.

Es ist bevorzugt, dass der mindestens eine Taumelkörper um die Drehachse in Umfangsrichtung in Bezug zu der Antriebswelle feststeht. Insbesondere ist für die taumelnde Lagerung des mindestens einen Taumelkörpers gegenüber der Antriebswelle vorgesehen, dass der mindestens eine Taumelkörper in Drehrichtung der Antriebswelle stationär angeordnet ist. Ferner ist vorzugsweise vorgesehen, dass der taumelnd gelagerte mindestens eine Taumelkörper in Längsrichtung der Drehachse gegenüber der Antriebswelle stationär angeordnet ist.

Es ist allerdings bevorzugt, dass der mindestens eine taumelnd gelagerte Taumelkörper im Betrieb des Stimulationsgeräts, in Abhängigkeit eines Drehwinkels einer sich im Betrieb drehenden Antriebswelle um die Drehachse eine Taumelbewegung durchführt. Insbesondere ist die Taumelbewegung des mindestens einen Taumelkörpers derart definiert, dass der mindestens eine Taumelkörper koaxial zu der Neigungsachse der mindestens einen Taumellagereinheit angeordnet ist. Insbesondere ist zu verstehen, dass der mindestens eine Taumelkörper ausgebildet ist, ausschließlich eine Taumelbewegung, nicht aber eine Drehbewegung um die Drehachse auszuführen. Die Taumelbewegung eines Taumelkörpers bewirkt eine Formvariation des Stimulationsgeräts. Die Anordnung mehrerer Taumelkörper bewirkt in besonders vorteilhafter Weise eine Formvariation des Stimulationsgeräts in verschiedene Richtungen zum selben Zeitpunkt oder im selben Zeitintervall.

Der mindestens eine Taumelkörper ist also gegenüber der Antriebswelle derart angeordnet, dass der Taumelkörper keine Drehbewegung um die Drehachse ausführt. Der mindestens eine Taumelkörper ist gegenüber der Antriebswelle allerdings derart angeordnet, dass der mindestens eine Taumelkörper in Bezug zu der Antriebswelle bzw. der mindestens einen Taumellagereinheit während des Betriebs des Stimulationsgeräts eine Taumelbewegung ausführt.

Im Betrieb bewirkt die sich drehende Antriebswelle eine Drehung der mindestens einen Taumellagereinheit und damit eine Drehung der durch die jeweilige Taumellagereinheit definierte Neigungsachse. Bei einer Drehung der Antriebswelle um die Drehachse um 360° beschreibt die Neigungsachse einen Mantel eines Kegels, der insbesondere rotationssymmetrisch zu der Drehachse ausgerichtet ist. Demnach zeichnet sich die Erfindung durch mindestens einen Taumelkörper aus, der mittels der mindestens einen Taumellagereinheit gegenüber der Drehachse um einen Neigungswinkel geneigt gelagert ist. Es ist bevorzugt vorgesehen, dass der Neigungswinkel unabhängig vom Drehwinkel der mindestens einen Taumellagereinheit konstant ist. Insbesondere ist vorgesehen, dass die Neigungsachse der sich um die Antriebswelle drehenden mindestens einen Taumellagereinheit eine kegelförmige Mantelfläche definiert.

Durch das erfindungsgemäße Stimulationsgerät lassen sich also die Nachteile der existierenden Lösungen verringern, wenn nicht sogar beseitigen. Insbesondere ermöglicht die erfindungsgemäße Ausführung des Stimulationsgeräts eine besonders platzsparende und verschleißfreie Lagerung zur Durchführung einer Taumelbewegung, d.h. Formvariation des Stimulationsgeräts, in mehrere Richtungen zum selben Zeitpunkt oder im selben Zeitintervall. Insbesondere die verschleißfreie Lagerung der Taumelkörper gegenüber der Antriebswelle führt zu einer vergleichsweise hohen Lebensdauer des Stimulationsgeräts. Ferner bewirkt die beschriebene Anordnung der Taumelkörper gegenüber der Antriebswelle, dass die Lagerung einer geringeren Belastung ausgesetzt ist, was sich einerseits ebenfalls positiv auf die Lebensdauer auswirkt und andererseits eine besonders handliche Ausgestaltung des Stimulationsgeräts ermöglicht.

Gemäß einer bevorzugten Ausführungsform des formvariierenden Stimulationsgeräts ist vorgesehen, dass die Antriebswelle eine gerade Antriebswelle ist. Eine gerade Antriebswelle weist insbesondere keine Krümmung auf. Insbesondere ist die Krümmung der geraden Antriebswelle null. Insbesondere ist die Herstellung und Montage einer geraden Antriebswelle im Vergleich zu gekrümmten Antriebswellen einfacher und kostengünstiger. Ferner kann eine solche gerade Antriebswelle den Vorteil aufweisen, dass die Biegebelastung minimal ist.

Ergänzend oder alternativ ist in dieser bevorzugten Ausführungsform des formvariierenden Stimulationsgeräts vorgesehen, dass die Antriebswelle einen polygonalen Wellenquerschnitt aufweist. Ein polygonaler Wellenquerschnitt ist insbesondere ein mehreckiger Querschnitt. Beispielsweise ist ein polygonaler Wellenquerschnitt ein dreieckiger, viereckiger, fünfeckiger, sechseckiger usw. Querschnitt. Es kann bevorzugt sein, dass der Wellenquerschnitt als sternförmiger oder zahnradförmiger Querschnitt ausgebildet ist.

Vorzugsweise ist die mindestens eine Taumellagereinheit ausgebildet, die Antriebswelle mit dem polygonalen Wellenquerschnitt formschlüssig aufzunehmen. Vorzugsweise ist die Wellenaufnahme als polygonaler Aufnahmequerschnitt ausgebildet. Insbesondere ist der polygonale Aufnahmequerschnitt ein mehreckiger Querschnitt. Beispielsweise ist ein polygonaler Aufnahmequerschnitt ein dreieckiger, viereckiger, fünfeckiger, sechseckiger usw. Querschnitt. Es kann bevorzugt sein, dass der Aufnahmequerschnitt als sternförmiger oder zahnradförmiger Querschnitt ausgebildet ist.

Dies ermöglicht eine formschlüssige Verbindung der Antriebswelle mit der Motoreinheit. Ferner lässt sich die Antriebswelle in besonders einfacher Weise mit der Taumellagereinheit drehfest verbinden. Hierdurch lassen sich in besonders geeigneter Weise Drehmomente übertragen.

In einer weiteren bevorzugten Fortbildung des formvariierenden Stimulationsgeräts weist die Taumellagereinheit eine Taumellagerfläche auf, die gegenüber der Drehachse geneigt angeordnet ist. Insbesondere ist die Taumellagerfläche ausgebildet, den Taumelkörper über die mindestens eine Lageraufnahmeeinheit gegenüber der Antriebswelle taumelnd zu lagern.

Eine Taumellagerfläche, die gegenüber der Drehachse geneigt ist, schneidet die Drehachse insbesondere mit einem Neigungswinkel, der größer ist als 0° und kleiner ist als 90°. Vorzugsweise erstreckt sich eine gegenüber der Drehachse geneigte Taumellagerfläche nicht parallel zu der Drehachse. Ferner ist bevorzugt, dass eine gegenüber der Drehachse geneigte Taumellagerfläche die Drehachse nicht orthogonal schneidet. Insbesondere ist die Taumellagerfläche gegenüber der Drehachse um den Neigungswinkel geneigt angeordnet.

Es kann bevorzugt sein, dass die Taumellagerfläche einen oder mehrere Flächenabschnitte umfasst, die keine Krümmung aufweisen, und einen oder mehrere Flächenabschnitte umfasst, die eine Krümmung aufweisen. Vorzugsweise erstrecken sich der eine oder die mehreren Flächenabschnitte, die keine Krümmung aufweisen, orthogonal zu der Neigungsachse. Ferner ist bevorzugt, dass sich der eine oder die mehreren Flächenabschnitte, die eine Krümmung aufweisen, parallel, insbesondere koaxial, zu der Neigungsachse erstrecken.

Ferner ist in einer bevorzugten Fortbildung des formvariierenden Stimulationsgeräts vorgesehen, dass die Taumellagerfläche eine zylindermantelförmige Taumellagerfläche aufweist, die sich koaxial zu der Neigungsachse erstreckt. Ergänzend oder alternativ weist die Taumellagerfläche in dieser bevorzugten Fortbildung des formvariierenden Stimulationsgeräts eine plattenförmige Taumellagerfläche auf, die sich orthogonal zu der Neigungsachse erstreckt.

Vorzugsweise ist die zylindermantelförmige Taumellagerfläche eine Fläche, die einem Mantel eines Zylinders entspricht oder zumindest einem Abschnitt des Mantels des Zylinders entspricht. Insbesondere ist bevorzugt, dass die zylindermantelförmige Taumellagerfläche eine konstante Krümmung aufweist. Die plattenförmige Taumellagerfläche ist vorzugsweise eine ebene Fläche. Insbesondere ist die plattenförmige Taumellagerfläche kreisförmig ausgebildet. Vorzugsweise ist die plattenförmige Taumellagerfläche eine Stirnfläche des Zylinders oder entspricht zumindest einem Abschnitt der Stirnfläche des Zylinders. Die plattenförmige Taumellagerfläche ist vorzugsweise eine scheibenförmige Lagerfläche.

Insbesondere ist bevorzugt, dass sich die zylindermantelförmige Taumellagerfläche ausgehend von der plattenförmigen Taumellagerfläche erstreckt. Vorzugsweise erstreckt sich die zylindermantelförmige Taumellagerfläche orthogonal zu der plattenförmigen Taumellagerfläche. Es kann bevorzugt sein, dass die Taumellagerfläche abwechselnd aus der zylindermantelförmigen Taumellagerfläche und der plattenförmigen Taumellagerfläche ausgebildet wird. Insbesondere kann bevorzugt sein, dass die Taumellagerfläche mehrere zylindermantelförmige Taumellagerfläche und/oder mehrere plattenförmige Taumellagerflächen aufweist.

Es kann in bevorzugter Weise vorgesehen sein, dass die Taumellagereinheit mehrere zylindermantelförmige Taumellagerflächen aufweist. Insbesondere kann hierbei bevorzugt sein, dass die mehreren zylindermantelförmigen Taumellagerflächen beabstandet zueinander angeordnet sind.

Ferner kann bevorzugt sein, dass die Taumellagereinheit mehrere plattenförmige Taumellagerflächen aufweist. Insbesondere kann hierbei bevorzugt sein, dass die mehreren plattenförmigen Taumellagerflächen beabstandet zueinander angeordnet sind. In bevorzugten Fortbildungen des Stimulationsgeräts kann die Taumellagereinheit zwei plattenförmige Taumellagerflächen aufweisen, die einander zugewandt sind. Ferner kann bevorzugt sein, dass die Taumellagereinheit ergänzend oder alternativ zwei plattenförmige Taumellagerflächen aufweist, die voneinander abgewandt sind.

Gemäß einer weiteren bevorzugten Ausführungsform des formvariierenden Stimulationsgeräts weist die Taumellagereinheit einen Taumellageradapter mit einer Befestigungsaufnahme auf, über die die Taumellagereinheit drehmomentfest mit der Antriebswelle verbunden ist.

Vorzugsweise ist der Taumellageradapter formschlüssig und/oder kraftschlüssig und/oder stoffschlüssig mit der Antriebswelle verbunden. Insbesondere ist bevorzugt, dass der Taumellageradapter in Längsrichtung der Drehachse fest mit der Antriebswelle verbunden ist. Vorzugsweise ist der Taumellageradapter mit der Antriebswelle in der Längsrichtung formschlüssig und/oder kraftschlüssig und/oder stoffschlüssig verbunden. Besonders bevorzugt sind die Antriebswelle und der Taumellageradapter einstückig ausgebildet. Insbesondere kann bevorzugt sein, dass die Antriebswelle und/oder der Taumellageradapter als Gussteil, insbesondere als Spritzgussteil, ausgebildet sind.

Insbesondere ist vorgesehen, dass der Taumellageradapter eine entsprechende Wellenaufnahme aufweist. Insbesondere ist vorgesehen, dass die Wellenaufnahme der Befestigungsaufnahme entspricht.

Mittels des Taumellageradapters lässt sich das formvariierende Stimulationsgerät besonders einfach und schnell montieren. Insbesondere lassen sich durch Austausch des Taumellageradapters der Neigungswinkel und somit die Ausprägung der Formveränderung des Stimulationsgeräts je nach Bedarf einstellen.

Weiterhin ist in einer bevorzugten Ausführungsform des formvariierenden Stimulationsgeräts vorgesehen, dass sich die Befestigungsaufnahme koaxial zu der Drehachse erstreckt. Hierdurch lässt sich eine besonders bevorzugte Kraftübertragung einstellen. Insbesondere lässt sich durch eine derartige Anordnung das auf die Antriebswelle wirkende Biegemoment minimieren. In besonders vorteilhafter Weise bewirkt diese koaxiale Anordnung des Taumellageradapters eine kompakte Bauweise des Stimulationsgeräts.

Nach einer ferner bevorzugten Fortbildung des formvariierenden Stimulationsgeräts ist die Befestigungsaufnahme eine Durchgangsöffnung, die sich entlang der Drehachse durch den Taumellageradapter hindurch erstreckt.

Gemäß einer weiteren bevorzugten Fortbildung des formvariierenden Stimulationsgeräts weist die Durchgangsöffnung einen polygonalen Öffnungsquerschnitt auf.

Vorzugsweise ist in dieser Fortbildung vorgesehen, dass der Öffnungsquerschnitt mit dem polygonalen Wellenquerschnitt korrespondiert.

Ein polygonaler Öffnungsquerschnitt ist insbesondere ein mehreckiger Querschnitt. Beispielsweise ist ein polygonaler Öffnungsquerschnitt ein dreieckiger, viereckiger, fünfeckiger, sechseckiger usw. Querschnitt. Es kann bevorzugt sein, dass der Öffnungsquerschnitt als sternförmiger oder zahnradförmiger Querschnitt ausgebildet ist.

Vorzugsweise ist die mindestens eine Taumellagereinheit ausgebildet, die Antriebswelle mit dem polygonalen Wellenquerschnitt formschlüssig aufzunehmen. Vorzugsweise ist die Wellenaufnahme als polygonaler Aufnahmequerschnitt ausgebildet. Insbesondere ist der polygonale Aufnahmequerschnitt ein mehreckiger Querschnitt. Beispielsweise ist ein polygonaler Aufnahmequerschnitt ein dreieckiger, viereckiger, fünfeckiger, sechseckiger usw. Querschnitt. Es kann bevorzugt sein, dass der Aufnahmequerschnitt als sternförmiger oder zahnradförmiger Querschnitt ausgebildet ist.

Ferner weist der Taumellageradapter in einer bevorzugten Ausführungsform des formvariierenden Stimulationsgeräts einen Vorsprung auf, der ausgebildet ist, eine Lagerbuchse in einer Erstreckungsrichtung der Neigungsachse abzustützen.

Weiterhin ist vorgesehen, dass die Taumellagereinheit in einer bevorzugten Ausführungsform des formvariierenden Stimulationsgeräts die Lagerbuchse aufweist, welche den Taumellageradapter umfangsseitig umschließt, wobei vorzugsweise die Lagerbuchse die Taumellagerfläche aufweist. Dies ermöglicht in besonders vorteilhafter Weise einen leichten und schnellen Austausch von Verschleißteilen wie der Lagerbuchse. Insbesondere ermöglicht diese Lösung, dass nach Verschleiß der Lagerbuchse nicht das komplette Stimulationsgerät ersetzt werden muss, wie dies bei Stimulationsgeräte aus dem Stand der Technik der Fall sein kann.

Gemäß einer weiteren Fortbildung des formvariierenden Stimulationsgeräts weist die Lagerbuchse als Material Nylon auf. Insbesondere ist vorgesehen, dass Lagerbuchse aus dem Material Nylon besteht. Eine Nylon umfassende Lagerbuchse oder eine aus Nylon bestehende Lagerbuchse weist besonders vorteilhafte Lager-und Gleiteigenschaften auf. Nylon minimiert den Verschleiß und erhöht somit die Lebensdauer solcher Stimulationsgeräte.

Gemäß einer ferner bevorzugten Ausführungsform des formvariierenden Stimulationsgeräts ist die Lagerbuchse als Gleitlagerbuchse ausgebildet. Eine Gleitlagerbuchse hat den Vorteil, dass diese im Vergleich zu Wälzlagern belastbarer und geräuschärmer sind. Ferner ermöglicht die Verwendung einer Gleitlagerbuchse den Ausgleich von Fluchtungsfehlern und dämpft Schwingungen. Insbesondere ermöglicht die Gleitlagerbuchse im Vergleich zu Wälzlagern eine kompaktere Bauweise.

Ferner ist in einer bevorzugten Fortbildung des formvariierenden Stimulationsgeräts vorgesehen, dass die Lagerbuchse einen oder mehrere Lagerbuchsenflächenabschnitte aufweist. Vorzugsweise erstrecken sich der eine Lagerbuchsenflächenabschnitt oder die mehreren Lagerbuchsenflächenabschnitte parallel zu der Neigungsachse. Ergänzend oder alternativ ist in dieser bevorzugten Fortbildung vorgesehen, dass sich der eine Lagerbuchsenflächenabschnitt oder die mehreren Lagerbuchsenflächenabschnitte orthogonal zu der Neigungsachse erstrecken.

Nach einer weiteren bevorzugten Ausführungsform des formvariierenden Stimulationsgeräts weist die Lageraufnahmeeinheit einen Lageraufnahmeflächenabschnitt oder mehrere Lageraufnahmeflächenabschnitte auf. Vorzugsweise ist in dieser Ausführungsform vorgesehen, dass sich der eine Lageraufnahmeflächenabschnitt oder die mehreren Lageraufnahmeflächenabschnitte parallel zu der Neigungsachse erstrecken. Ergänzend oder alternativ ist in dieser bevorzugten Ausführungsform vorgesehen, dass sich der eine Lageraufnahmeflächenabschnitt oder die mehreren Lageraufnahmeflächenabschnitte orthogonal zu der Neigungsachse erstrecken. Insbesondere ist der Lageraufnahmeflächenabschnitt ausgebildet, dass der Taumelkörper gegenüber der Taumellagereinheit, insbesondere der Taumellagerfläche, taumelnd gelagert wird.

Weiterhin ist in einer bevorzugten Ausführungsform des formvariierenden Stimulationsgeräts vorgesehen, dass der eine Lageraufnahmeflächenabschnitt oder die mehreren Lageraufnahmeflächenabschnitte ringförmig oder teilringförmig ausgebildet sind.

Ferner weist das formvariierende Stimulationsgerät in einer bevorzugten Fortbildung zwei, drei oder mehrere Taumellagereinheiten auf, wobei sich die Neigungsachse wenigstens einer Taumellagereinheit gegenüber der Taumelachse wenigstens einer anderen Taumellagereinheit in Bezug zu der Drehachse um einen Drehdifferenzwinkel versetzt mit dem Neigungswinkel erstreckt. In dieser bevorzugten Fortbildung ist vorgesehen, dass sich die Neigungsachse der wenigstens einen Taumellagereinheit gegenüber der Neigungsachse der wenigstens einen anderen Taumellagereinheit in Bezug zu der Drehachse um einen Drehdifferenzwinkel von 180° versetzt mit dem Neigungswinkel erstreckt.

Weiterhin erstreckt sich gemäß einer bevorzugten Fortbildung des formvariierenden Stimulationsgeräts das Stimulationsgerät zwischen einem Kopfende und einem Handende. Dabei ist ein das Kopfende ausbildender Taumelkörper als Kopfkörper ausgebildet, der eine Taumelkörperausnehmung aufweist, die sich ausgehend von einer ersten Stirnseite des mindestens einen Taumelkörpers in ein Inneres des mindestens einen Taumelkörpers erstreckt, und die Antriebswelle sich in die Taumelkörperausnehmung hinein erstreckt. Ergänzend oder alternativ ist vorgesehen, dass ein zwischen dem Kopfende, insbesondere dem Kopfkörper, und der Handeinheit angeordneter Taumelkörper als Zwischenkörper ausgebildet ist, der eine Taumelkörperdurchgangsöffnung aufweist, die sich zwischen der ersten und einer zweiten Stirnseite des Taumelkörpers erstreckt, und die Antriebswelle sich durch die Taumelkörperdurchgangsöffnung hindurch erstreckt.

Ferner weist das formvariierende Stimulationsgerät in einer bevorzugten Fortbildung eine Handeinheit zur Handhabung des Stimulationsgeräts auf.

Gemäß einer weiteren bevorzugten Ausführungsform weist das formvariierende Stimulationsgerät mindestens ein verformbares Stützelement auf, welches an dem mindestens einen Taumelkörper angeordnet ist.

Nach einer ferner bevorzugten Fortbildung des formvariierenden Stimulationsgeräts ist vorgesehen, dass das mindestens eine Stützelement den mindestens einen Taumelkörper an der ersten und/oder der zweiten Stirnseite abstützt. Ergänzend oder alternativ ist in dieser bevorzugten Fortbildung vorgesehen, dass sich das mindestens eine Stützelement zumindest teilweise in den mindestens einen Taumelkörper hinein erstreckt, insbesondere sich zumindest teilweise in die Taumelkörperausnehmung und/oder die Taumelkörperdurchgangsöffnung des mindestens einen Taumelkörpers hinein erstreckt.

In dieser bevorzugten Fortbildung ist vorzugsweise vorgesehen, dass zwischen zwei benachbart angeordneten Taumelkörpern je ein verformbares Stützelement angeordnet ist. Ergänzend oder alternativ ist vorzugsweise vorgesehen, dass zwischen einem Taumelkörper und der Handeinheit je ein verformbares Stützelement angeordnet ist.

Das mindestens eine Stützelement ist ausgebildet, in Abhängigkeit des Neigungswinkels verformt zu werden. Insbesondere wird das mindestens eine Stützelement auf einer Seite komprimiert und auf einer gegenüberliegenden Seite gestreckt.

Schließlich weist das mindestens eine Stützelement in einer ferner bevorzugten Fortbildung des formvariierenden Stimulationsgeräts zumindest abschnittsweise einen zylindermantelförmigen Außenmantel auf. Ergänzend oder alternativ ist in dieser bevorzugten Fortbildung vorgesehen, dass das mindestens eine Stützelement zumindest abschnittsweise einen stufenförmigen Außenmantel aufweist. Ferner ist ergänzend oder alternativ vorgesehen, dass das mindestens eine Stützelement zumindest abschnittsweise einen wellenförmigen Außenmantel aufweist.

Bevorzugte Ausführungsformen der Erfindung werden beispielhaft anhand der beiliegenden Figuren beschrieben. Es zeigen:
- Figuren 1a-1c: schematische Schnittansichten einer bevorzugten Ausführungsform eines Stimulationsgeräts;
- Figur 2: eine schematische Schnittansicht einer weiteren bevorzugten Ausführungsform eines Stimulationsgeräts;
- Figur 3: eine schematische Schnittansicht einer weiteren bevorzugten Ausführungsform eines Stimulationsgeräts;
- Figur 4: eine schematische Schnittansicht einer weiteren bevorzugten Ausführungsform eines Stimulationsgeräts;
- Figur 5: eine schematische Schnittansicht einer weiteren bevorzugten Ausführungsform eines Stimulationsgeräts; und
- Figuren 6a-6c: schematische dreidimensionale Detailansichten der in Figur 5 dargestellten bevorzugten Ausführungsform eines Stimulationsgeräts.

Die Figuren 1a bis 1c zeigen schematische Schnittansichten einer bevorzugten Ausführungsform eines formvariierenden Stimulationsgeräts 1 zur Massage eines Körpers. Das Stimulationsgerät erstreckt sich in Längsrichtung einer Antriebswelle 10 bzw. einer Drehachse D der Antriebswelle 10 zwischen einer Handeinheit 70 und einer Kopfeinheit 80. Im Betrieb dient die Handeinheit 70 zum Halten des Stimulationsgeräts 1 und die Kopfeinheit 80 kann zur Körpermassage an dem Körper angelegt werden.

Das formvariierende Stimulationsgerät 1 umfasst eine drehbar um eine Drehachse D gelagerte Antriebswelle 10, die mechanisch mit einer Motoreinheit 20 gekoppelt ist und sich ausgehend von der Motoreinheit 20 gerade erstreckt. Die Motoreinheit 20 treibt die Antriebswelle 10 in einer Drehrichtung mit einer gewünschten Drehzahl und einem gewünschten Drehmoment um die Drehachse D an. Vorzugsweise können die Drehzahl und auch das Drehmoment, welche die Motoreinheit 20 zum Antrieb der Antriebswelle 10 bereitstellen kann, während des Betriebs des formvariierenden Stimulationsgeräts 1 variieren.

Die Antriebswelle 10 weist zwei Taumellagereinheiten 40 auf, die mit der Antriebswelle 10 drehmomentfest verbunden sind. Es ist zu erkennen, dass die Taumellagereinheiten 40 beabstandet zueinander angeordnet sind, wobei sich die Antriebswelle 10 ausgehend von der Motoreinheit 20 in Längsrichtung entlang der Drehachse D bis zu einer der beiden Taumellagereinheiten 40 erstreckt. Zwischen der Motoreinheit 20 und dieser Taumellagereinheit 40 ist die andere der beiden Taumellagereinheiten 40 angeordnet.

Die beiden in den Figuren 1a bis 1c dargestellten Taumellagereinheiten 40 weisen jeweils eine plattenförmige Taumellagerfläche 42b auf, die sich gegenüber der Drehachse D geneigt erstreckt. Diese geneigten plattenförmigen Taumellagerflächen 42b definieren jeweils eine Neigungsachse N, die sich orthogonal zu der jeweiligen plattenförmigen Taumellagerfläche 42b erstreckt und die Drehachse D schneidet. Es ist zu erkennen, dass sich die beiden Neigungsachsen N mit einer Drehwinkeldifferenz von 180° um die Drehachse D versetzt erstrecken.

Die in den Figuren 1a-1c dargestellte bevorzugte Ausführungsform des formvariierenden Stimulationsgeräts 1 umfasst zwei Taumelkörper 30, die jeweils eine Lageraufnahmeeinheit 50 aufweisen, die zur Lagerung des jeweiligen Taumelkörpers 30 jeweils an einer der beiden Taumellagereinheiten 40 gelagert sind. Der eine der beiden Taumelkörper 30, der in Längsrichtung gegenüberliegend zu der Handeinheit 70 angeordnet ist, bildet die Kopfeinheit des Stimulationsgeräts 1 aus. Der andere der beiden Taumelkörper 30, der in Längsrichtung zwischen der Handeinheit 70 und dem als Kopfeinheit ausgebildeten Taumelkörper angeordnet ist, ist als Zwischenkörper des Stimulationsgeräts 1 ausgebildet.

Die Figuren 1a-1c zeigen die Antriebswelle 10 des Stimulationsgeräts 1 bei unterschiedlichen Drehwinkeln. In Figur 1a befindet sich die Antriebswelle beispielsweise bei einem Drehwinkel von 0°. In dieser Stellung ist der Zwischenkörper nach links geneigt und der die Kopfeinheit ausbildende Taumelkörper ist nach rechts geneigt. Figur 1b zeigt die Antriebswelle bei einem Drehwinkel von 90°. In dieser Stellung ist der Zwischenkörper nach vorne (aus dem Blatt hinaus) geneigt und der die Kopfeinheit ausbildende Taumelkörper ist nach hinten (in das Blatt hinein) geneigt. Figur 1c zeigt schließlich die Antriebswelle bei einem Drehwinkel von 180°. In dieser Position ist der Zwischenkörper nach rechts geneigt und der die Kopfeinheit ausbildende Taumelkörper ist nach links geneigt.

Es ist hierbei zu verstehen, dass der Taumelkörper keine Drehbewegung um die Drehachse ausführt während die Antriebswelle sich um die Drehachse dreht. Vielmehr ist vorgesehen, dass die Taumelkörper lediglich in Abhängigkeit des Drehwinkels der Antriebswelle eine Taumelbewegung durchführen, in Drehrichtung der Antriebswelle aber stationär angeordnet sind.

Es ist zu erkennen, dass sich bei dem die Kopfeinheit ausbildenden Taumelkörper die Antriebswelle 10 in das Innere des Taumelkörpers hinein erstreckt, aber nicht hindurch. Der die Kopfeinheit ausbildende Taumelkörper 30 weist also eine Taumelkörperausnehmung auf, die sich ausgehend von einer ersten Stirnseite des Taumelkörpers 30 in das Innere des Taumelkörpers 30 hinein erstreckt. Die Antriebswelle 10 erstreckt sich mit der Taumellagereinheit 40 somit teilweise in die Taumelkörperausnehmung hinein.

Der als Zwischenkörper ausgebildete Taumelkörper 30 ist derart ausgebildet, dass sich die Antriebswelle 10 durch den Taumelkörper hindurch erstreckt. Der als Zwischenkörper ausgebildete Taumelkörper 30 weist also eine Taumelkörperdurchgangsöffnung auf. Die Taumelkörperdurchgangsöffnung erstreckt sich zwischen einer ersten und einer zweiten Stirnseite des Taumelkörpers. Es ist vorgesehen, dass sich die Antriebswelle durch die Taumelkörperdurchgangsöffnung hindurch erstreckt.

Zwischen dem die Kopfeinheit ausbildenden Taumelkörper und dem den Zwischenkörper ausbildenden Taumelkörper ist ein Stützelement 60 angeordnet. Ferner ist zwischen dem den Zwischenkörper ausbildenden Taumelkörper und der Handeinheit 70 ein Stützelement 60 angeordnet. Das eine Stützelement 60 stützt somit den die Kopfeinheit ausbildenden Taumelkörper 30 an dessen erster Stirnseite gegenüber dem den Zwischenkörper ausbildenden Taumelkörper an dessen zweiter Stirnseite ab. Das andere Stützelement 60 stützt den den Zwischenkörper ausbildenden Taumelkörper an dessen erster Stirnseite gegenüber der Handeinheit 70 ab. Im Zusammenspiel mit den Stützelementen werden die Taumelkörper somit lagernd an Taumellagereinheiten 40 angeordnet.

Für den vorliegenden Zweck sind die Stützelemente 60 verformbar ausgebildet, um einer Taumelbewegung der Taumelkörper 30 zu folgen. Für eine verbesserte Verformbarkeit weisen die Stützelemente einen stufenförmigen Außenmantel auf. Der stufenförmig ausgebildete Außenmantel umfasst mehrere Abschnitte, die jeweils einen zylindermantelförmigen Außenmantel aufweisen. Es ist vorzugsweise vorgesehen, dass die Stützelemente wie auch die die Taumelkörper in Drehrichtung der Antriebswelle stationär angeordnet sind.

Die Figuren 2 bis 5 zeigen jeweils eine schematische Schnittansicht einer weiteren bevorzugten Ausführungsform eines Stimulationsgeräts 1. Die in den Figuren 2 bis 5 dargestellten Ausführungsformen des Stimulationsgeräts 1 sind ähnlich zu der in den Figuren 1a-1c dargestellten und zuvor beschriebenen Ausführungsform eines Stimulationsgeräts 1. Die in den Figuren 2 bis 5 dargestellten Ausführungsformen des Stimulationsgeräts 1 unterscheiden sich von der in Figur 1 dargestellten Ausführungsform des Stimulationsgeräts 1 im Wesentlichen in der Ausgestaltung der mindestens einen Taumellagereinheit 40 und der mindestens einen Lageraufnahmeeinheit 50.

In Figur 2 ist eine Ausführungsform eines Stimulationsgeräts 1 dargestellt, dessen mindestens eine Taumellagereinheit 40 drei zylindermantelförmige Taumellagerflächen 42a aufweist. Ferner ist vorgesehen, dass die mindestens eine Taumellagereinheit 40 vier plattenförmige Taumellagerflächen 42b aufweist, von denen zwei einander zugewandt sind und zwei voneinander abgewandt sind. Die Lageraufnahmeeinheit 50 weist drei entsprechende zylindermantelförmige Lageraufnahmeflächenabschnitte 50b, 50c, 50d auf, die sich koaxial zu der Neigungsachse N erstrecken. Hierdurch wird der Taumelkörper radial zu der Neigungsachse N fixiert. Ferner weist die Lageraufnahmeeinheit 50 zwei Lageraufnahmeflächenabschnitte auf, die sich orthogonal zu der Neigungsachse N erstrecken, die in Gleitkontakt mit den entsprechenden Taumellagerflächen 42b, um den Taumelkörper taumelnd zu lagern. Hierdurch wird der Taumelkörper längs der Neigungsachse N fixiert.

In Figur 3 ist eine Ausführungsform eines Stimulationsgeräts 1 dargestellt, dessen mindestens eine Taumellagereinheit 40 zwei zylindermantelförmige Taumellagerflächen 42a aufweist, die längs der Neigungsachse N beabstandet zueinander angeordnet sind. Zwischen den beiden zylindermantelförmigen Taumellagerflächen 42a sind zwei plattenförmige Taumellagerflächen 42b vorgesehen, die voneinander abgewandt sind. Entsprechend weist die Lageraufnahmeeinheit 50 zwei zylindermantelförmige Lageraufnahmeflächenabschnitte 50b, 50c auf, die sich parallel zu der Neigungsachse N erstrecken. Hierdurch wird der Taumelkörper radial zu der Neigungsachse N fixiert. Ferner weist die Lageraufnahmeeinheit 50 zwei Lageraufnahmeflächenabschnitte auf, die sich orthogonal zu der Neigungsachse N erstrecken, die in Gleitkontakt mit den entsprechenden Taumellagerflächen 42b, um den Taumelkörper taumelnd zu lagern. Hierdurch wird der Taumelkörper längs der Neigungsachse N fixiert.

In Figur 4 ist eine Ausführungsform eines Stimulationsgeräts 1 dargestellt, dessen mindestens eine Taumellagereinheit 40 eine zylindermantelförmige Taumellagerfläche 42a aufweist, die sich koaxial zu der Neigungsachse N erstreckt. Ferner weist die mindestens eine Taumellagereinheit 40 an den Enden einen Vorsprung 44 auf, die jeweils eine plattenförmige, insbesondere ringförmige, Taumellagerfläche 42b ausbilden, die sich orthogonal zu der Neigungsachse N erstrecken. Die Lageraufnahmeeinheit 50 weist vier entsprechende zylindermantelförmige Lageraufnahmeflächenabschnitte 50b, 50c, 50d, 50e auf, die sich koaxial zu der Neigungsachse N erstrecken und längs der Neigungsachse N beabstandet zueinander angeordnet sind. Ferner ist vorgesehen, dass die Lageraufnahmeeinheit 50 zwei Lageraufnahmeflächenabschnitte aufweist, die sich orthogonal zu der Neigungsachse N erstrecken, die in Gleitkontakt mit den entsprechenden Taumellagerflächen 42b, um den Taumelkörper taumelnd zu lagern.

In Figur 5 ist eine Ausführungsform eines Stimulationsgeräts 1 dargestellt, die im Wesentlichen auf der in Figur 4 dargestellten Ausführungsform des Stimulationsgeräts 1 beruht. Im Unterschied zu der in Figur 4 dargestellten Lageraufnahmeeinheit 50 weist die in Figur 5 dargestellte Lageraufnahmeeinheit 50 vier zylindermantelförmige Lageraufnahmeflächenabschnitte auf, die zur Lagerung der Taumelkörper 30 in Gleitkontakt mit den Taumellagerflächen der Taumellagereinheiten 40 stehen.

Figuren 6a bis 6c sind schematische dreidimensionale Detailansichten der in Figur 5 dargestellten bevorzugten Ausführungsform eines Stimulationsgeräts 1, insbesondere einer Lageraufnahmeeinheit 50 und einer Taumellagereinheit 40. Es ist zu erkennen, dass die Taumellagereinheit 40 einen Taumellageradapter 41 mit einer Befestigungsaufnahme 43 aufweist, über die die Taumellagereinheit 40 drehmomentfest mit der Antriebswelle 10 verbunden ist. Hierzu erstreckt sich die Befestigungsaufnahme 43 koaxial zu der Drehachse D und weist eine Durchgangsöffnung auf, die sich entlang der Drehachse D durch den Taumellageradapter 41 hindurch erstreckt. Um das Drehmoment und die Drehbewegung der Antriebswelle auf die Taumellagereinheiten 40 zu übertragen, weist die Durchgangsöffnung einen polygonalen Öffnungsquerschnitt auf. Entsprechend weist die Antriebswelle 10 einen polygonalen Wellenquerschnitt auf, welcher mit dem Öffnungsquerschnitt korrespondiert. In der vorliegend dargestellten bevorzugten Ausführungsform sind der Öffnungsquerschnitt und der Wellenquerschnitt viereckig ausgebildet.

In dieser bevorzugten Ausführungsform ist weiterhin vorgesehen, dass die Taumellageradapter 41 jeweils einen Vorsprung 44 aufweisen, der ausgebildet ist, eine Lagerbuchse 45 in einer Erstreckungsrichtung der Neigungsachse N abzustützen. Die Lagerbuchse 45 umschließt den Taumellageradapter 41 umfangsseitig und liegt auf dem Vorsprung 44 des Taumellageradapters 41 auf. In dieser bevorzugten Ausführungsform weist die Lagerbuchse 45 die zylindermantelförmige Taumellagerflächen 42a, 42b auf, so dass sich die zylindermantelförmige Taumellagerfläche 42a koaxial zu der Neigungsachse N erstreckt und die plattenförmige Taumellagerfläche 42b orthogonal zu der Neigungsachse N erstreckt. Die Lagerbuchse 45 bildet im Zusammenspiel mit der Lageraufnahmeeinheit 50 ein Gleitlager aus. Hierdurch kann sich die Antriebswelle 10 mit den drehfest an der Antriebswelle 10 befestigten Taumellagereinheiten 40 relativ zu den in Drehrichtung der Antriebswelle 10 stationär angeordneten Taumelkörpern 30 drehen und eine Taumelbewegung der Taumelkörper 30 bewirken.

### Bezugszeichenliste

- 1: formvariierendes Stimulationsgerät
- 10: Antriebswelle
- 20: Motoreinheit
- 30: Taumelkörper
- 40: Taumellagereinheit
- 41: Taumellageradapter
- 42a: zylindermantelförmige Taumellagerfläche
- 42b: plattenförmige Taumellagerfläche
- 43: Befestigungsaufnahme
- 44: Vorsprung
- 45: Lagerbuchse
- 45a, 45b, 45c, 45d: Lagerbuchsenflächenabschnitte
- 50: Lageraufnahmeeinheit
- 50a, 50b, 50c, 50d, 50e: Lageraufnahmeflächenabschnitte
- 60: Stützelement
- 70: Handeinheit
- 80: Kopfeinheit
- D: Drehachse
- N: Neigungsachse

## Patentansprüche

1. Formvariierendes Stimulationsgerät (1) für die körperliche Stimulation, insbesondere für die sexuelle Stimulation, aufweisend
- eine drehbar gelagerte Antriebswelle (10), welche ausgebildet ist, von einer Motoreinheit (20) um eine Drehachse (D) angetrieben zu werden, wobei die Antriebswelle (10) mindestens eine Taumellagereinheit (40) aufweist, die mit der Antriebswelle (10) drehmomentfest verbunden ist, und
- mindestens einen Taumelkörper (30) mit mindestens einer Lageraufnahmeeinheit (50), an der die mindestens eine Taumellagereinheit (40) zur Lagerung des mindestens einen Taumelkörpers (30) angeordnet ist,
**dadurch gekennzeichnet, dass**
- die mindestens eine Taumellagereinheit (40) eine Neigungsachse (N) definiert, die gegenüber der Drehachse (D) mit einem Neigungswinkel geneigt ist, und
- die mindestens eine Taumellagereinheit (40) ausgebildet ist, den Taumelkörper (30) über die mindestens eine Lageraufnahmeeinheit (50) gegenüber der Antriebswelle (10) taumelnd zu lagern.

2. Formvariierendes Stimulationsgerät (1) nach Anspruch 1,
wobei die Antriebswelle (10) eine gerade Antriebswelle (10) ist und/oder die Antriebswelle (10) einen polygonalen Wellenquerschnitt aufweist.

3. Formvariierendes Stimulationsgerät (1) nach einem der vorhergehenden Ansprüche 1 oder 2,
wobei die Taumellagereinheit (40) eine Taumellagerfläche aufweist, die gegenüber der Drehachse (D) geneigt angeordnet ist,
wobei vorzugsweise die Taumellagerfläche
- eine zylindermantelförmige Taumellagerfläche (42a) aufweist, die sich koaxial zu der Neigungsachse (N) erstreckt, und/oder
- eine plattenförmige Taumellagerfläche (42b) aufweist, die sich orthogonal zu der Neigungsachse (N) erstreckt.

4. Formvariierendes Stimulationsgerät (1) nach einem der vorhergehenden Ansprüche 1 bis 3,
wobei die Taumellagereinheit (40) einen Taumellageradapter (41) mit einer Befestigungsaufnahme (43) aufweist, über die die Taumellagereinheit (40) drehmomentfest mit der Antriebswelle (10) verbunden ist,
wobei sich die Befestigungsaufnahme (43) vorzugsweise koaxial zu der Drehachse (D) erstreckt.

5. Formvariierendes Stimulationsgerät (1) nach dem vorhergehenden Anspruch 4,
wobei die Befestigungsaufnahme (43) eine Durchgangsöffnung ist, die sich entlang der Drehachse (D) durch den Taumellageradapter (41) hindurch erstreckt,
wobei vorzugsweise die Durchgangsöffnung einen polygonalen Öffnungsquerschnitt aufweist, wobei vorzugsweise der Öffnungsquerschnitt mit dem polygonalen Wellenquerschnitt korrespondiert.

6. Formvariierendes Stimulationsgerät (1) nach einem der vorhergehenden Ansprüche 4 bis 5,
wobei der Taumellageradapter (41) einen Vorsprung (44) aufweist, der ausgebildet ist, eine Lagerbuchse (45) in einer Erstreckungsrichtung der Neigungsachse (N) abzustützen,
wobei vorzugsweise die Taumellagereinheit (40) die Lagerbuchse (45) aufweist, welche den Taumellageradapter (41) umfangsseitig umschließt,
wobei vorzugsweise die Lagerbuchse (45) die Taumellagerfläche aufweist,
wobei vorzugsweise die Lagerbuchse (45) als Material Nylon aufweist.

7. Formvariierendes Stimulationsgerät (1) nach dem vorhergehenden Anspruch 6,
wobei die Lagerbuchse (45) als Gleitlagerbuchse ausgebildet ist.

8. Formvariierendes Stimulationsgerät (1) nach einem der vorhergehenden Ansprüche 6 bis 7,
wobei die Lagerbuchse (45) einen oder mehrere Lagerbuchsenflächenabschnitte (45a, 45b, 45c, 45d) aufweist, wobei
vorzugsweise sich der eine Lagerbuchsenflächenabschnitt oder die mehreren Lagerbuchsenflächenabschnitte (45a, 45b, 45c, 45d)
- parallel zu der Neigungsachse (N) erstrecken, und/oder
- orthogonal zu der Neigungsachse (N) erstrecken.

9. Formvariierendes Stimulationsgerät (1) nach einem der vorhergehenden Ansprüche 1 bis 8,
wobei die Lageraufnahmeeinheit (50) einen Lageraufnahmeflächenabschnitt (50a, 50b, 50c, 50d, 50e) oder mehrere Lageraufnahmeflächenabschnitte (50a, 50b, 50c, 50d, 50e) aufweist, wobei
vorzugsweise sich der eine Lageraufnahmeflächenabschnitt (50a, 50b, 50c, 50d, 50e) oder die mehreren Lageraufnahmeflächenabschnitte (50a, 50b, 50c, 50d, 50e)
- parallel zu der Neigungsachse (N) erstrecken, und/oder
- orthogonal zu der Neigungsachse (N) erstrecken,
wobei vorzugsweise der eine Lageraufnahmeflächenabschnitt oder die mehreren Lageraufnahmeflächenabschnitte (50a, 50b, 50c, 50d, 50e) ringförmig oder teilringförmig ausgebildet sind.

10. Formvariierendes Stimulationsgerät (1) nach einem der vorhergehenden Ansprüche 1 bis 9,
aufweisend mehrere Taumellagereinheiten (40), wobei
sich die Neigungsachse (N) wenigstens einer Taumellagereinheit (40) gegenüber der Taumelachse wenigstens einer anderen Taumellagereinheit (40) in Bezug zu der Drehachse (D) um einen Drehwinkel versetzt mit dem Neigungswinkel erstreckt, wobei
sich vorzugsweise die Neigungsachse (N) der wenigstens einen Taumellagereinheit (40) gegenüber der Neigungsachse (N) der wenigstens einen anderen Taumellagereinheit (40) in Bezug zu der Drehachse (D) um einen Drehwinkel von 180° versetzt mit dem Neigungswinkel erstreckt.

11. Formvariierendes Stimulationsgerät (1) nach einem der vorhergehenden Ansprüche 1 bis 10,
wobei sich das Stimulationsgerät (1) zwischen einem Kopfende und einer Handeinheit (70) erstreckt, wobei
- ein das Kopfende ausbildender Taumelkörper (30) als Kopfkörper ausgebildet ist, der eine Taumelkörperausnehmung aufweist, die sich ausgehend von einer ersten Stirnseite des mindestens einen Taumelkörpers (30) in ein Inneres des mindestens einen Taumelkörpers (30) erstreckt, und die Antriebswelle sich in die Taumelkörperausnehmung hinein erstreckt, und/oder
- ein zwischen dem Kopfende, insbesondere dem Kopfkörper, und der Handeinheit (70) angeordneter Taumelkörper (30) als Zwischenkörper ausgebildet ist, der eine Taumelkörperdurchgangsöffnung aufweist, die sich zwischen einer ersten und einer zweiten Stirnseite des Taumelkörpers erstreckt, und die Antriebswelle sich durch die Taumelkörperdurchgangsöffnung hindurch erstreckt.

12. Formvariierendes Stimulationsgerät (1) nach einem der vorhergehenden Ansprüche 1 bis 11,
aufweisend eine Handeinheit (70) zur Handhabung des Stimulationsgeräts.

13. Formvariierendes Stimulationsgerät (1) nach einem der vorhergehenden Ansprüche 1 bis 12,
aufweisend mindestens ein verformbares Stützelement (60), welches an dem mindestens einen Taumelkörper (30) angeordnet ist.

14. Formvariierendes Stimulationsgerät (1) nach dem vorhergehenden Anspruch 13,
wobei das mindestens eine Stützelement (60)
- den mindestens einen Taumelkörper (30) an der ersten und/oder der zweiten Stirnseite abstützt, und/oder
- sich zumindest teilweise in den mindestens einen Taumelkörper (30) hinein erstreckt, insbesondere sich zumindest teilweise in die Taumelkörperausnehmung und/oder die Taumelkörperdurchgangsöffnung des mindestens einen Taumelkörpers (30) hinein erstreckt;
wobei vorzugsweise je ein verformbares Stützelement (60) angeordnet ist
- zwischen zwei benachbart angeordneten Taumelkörpern (30) und/oder
- zwischen einem Taumelkörper (30) und der Handeinheit (70).

15. Formvariierendes Stimulationsgerät (1) nach einem der vorhergehenden Ansprüche 13 bis 14,
wobei das mindestens eine Stützelement (60)
- zumindest abschnittsweise einen zylindermantelförmigen Außenmantel aufweist; und/oder
- zumindest abschnittsweise einen stufenförmigen Außenmantel aufweist; und/oder
- zumindest abschnittsweise einen wellenförmigen Außenmantel aufweist.

## Claims

1. A variable-shape stimulation device (1) for stimulating the body, in particular for sexual stimulation, comprising
- a rotatably mounted drive shaft (10), which is designed to be driven about a rotational axis (D) by a motor unit (20), wherein the drive shaft (10) has at least one wobble-bearing unit (40), which is torque-resistantly connected to the drive shaft (10), and
- at least one wobble body (30) having at least one bearing-receptacle unit (50), on which the at least one wobble-bearing unit (40) is arranged for supporting the at least one wobble body (30),
**characterized in that**
- the at least one wobble-bearing unit (40) defines an inclination axis (N), which is inclined at an inclination angle relative to the rotational axis (D), and
- the at least one wobble-bearing unit (40) is designed to support, in a wobbling manner, the wobble body (30) via the at least one bearing-receptacle unit (50) with respect to the drive shaft (10).

2. The variable-shape stimulation device (1) as claimed in claim 1,
wherein the drive shaft (10) is a straight drive shaft (10) and/or the drive shaft (10) has a polygonal shaft cross section.

3. The variable-shape stimulation device (1) as claimed in one of preceding claims 1 and 2,
wherein the wobble-bearing unit (40) has a wobble-bearing surface which is inclined relative to the rotational axis (D),
wherein preferably the wobble-bearing surface
- has a wobble-bearing surface (42a) in the form of a cylindrical shell which extends coaxially to the inclination axis (N), and/or
- has a plate-shaped wobble-bearing surface (42b) which extends orthogonally to the inclination axis (N).

4. The variable-shape stimulation device (1) as claimed in one of preceding claims 1 to 3,
wherein the wobble-bearing unit (40) has a wobble-bearing adapter (41) with a fastening receptacle (43), via which the wobble-bearing unit (40) is torque-resistantly connected to the drive shaft (10),
wherein the fastening receptacle (43) extends preferably coaxially to the rotational axis (D).

5. The variable-shape stimulation device (1) as claimed in the preceding claim4, wherein the fastening receptacle (43) is a through-opening which extends along the rotational axis (D) through the wobble-bearing adapter (41),
wherein preferably the through-opening has a polygonal opening cross section,
wherein the opening cross section preferably corresponds to the polygonal shaft cross section.

6. The variable-shape stimulation device (1) as claimed in one of preceding claims 4 to 5,
wherein the wobble-bearing adapter (41) has a projection (44) which is designed to support a bearing bush (45) in a direction of extent of the inclination axis (N),
wherein preferably the wobble-bearing unit (40) comprises the bearing bush (45), which surrounds the wobble-bearing adapter (41) on the circumferential side,
wherein preferably the bearing bush (45) comprises the wobble-bearing surface,
wherein preferably the bearing bush (45) comprises nylon.

7. The variable-shape stimulation device (1) as claimed in the preceding claim6,
wherein the bearing bush (45) is designed as a plain bearing bush.

8. The variable-shape stimulation device (1) as claimed in one of preceding claims 6 to 7,
wherein the bearing bush (45) comprises one or more bearing bush surface portions (45a, 45b, 45c, 45d), wherein
preferably the one bearing bush surface portion or the plurality of bearing bush surface portions (45a, 45b, 45c, 45d)
- extend parallel to the inclination axis (N), and/or
- extend orthogonally to the inclination axis (N).

9. The variable-shape stimulation device (1) as claimed in one of preceding claims 1 to 8,
wherein the bearing-receptacle unit (50) comprises one bearing-receptacle surface portion (50a, 50b, 50c, 50d, 50e) or a plurality of bearing-receptacle surface portions (50a, 50b, 50c, 50d, 50e), wherein
preferably the one bearing-receptacle surface portion (50a, 50b, 50c, 50d, 50e) or the plurality of bearing-receptacle surface portions (50a, 50b, 50c, 50d, 50e)
- extend parallel to the inclination axis (N), and/or
- extend orthogonally to the inclination axis (N),
wherein preferably the one bearing-receptacle surface portion or the plurality of bearing-receptacle surface portions (50a, 50b, 50c, 50d, 50e) are annular or partially annular.

10. The variable-shape stimulation device (1) as claimed in one of preceding claims 1 to 9,
comprising a plurality of wobble-bearing units (40), wherein
the inclination axis (N) of at least one wobble-bearing unit (40) extends, relative to the wobble axis of at least one other wobble-bearing unit (40), offset to the inclination angle by an angle of rotation with respect to the rotational axis (D), wherein
preferably the inclination axis (N) of the at least one wobble-bearing unit (40) extends, relative to the inclination axis (N) of the at least one other wobble-bearing unit (40), offset to the inclination angle by an angle of rotation of 180° with respect to the rotational axis (D).

11. The variable-shape stimulation device (1) as claimed in one of preceding claims 1 to 10,
wherein the stimulation device (1) extends between a head end and a hand unit (70), wherein
- a wobble body (30) forming the head end is designed as a head body which has a wobble body recess which extends from a first end face of the at least one wobble body (30) into an interior of the at least one wobble body (30), and the drive shaft extends into the wobble body recess, and/or
- a wobble body (30) arranged between the head end, in particular the head body, and the hand unit (70) is formed as an intermediate body which has a wobble body through-opening which extends between a first and a second end face of the wobble body, and the drive shaft extends through the wobble body through-opening.

12. The variable-shape stimulation device (1) as claimed in one of preceding claims 1 to 11,
comprising a hand unit (70) for handling the stimulation device.

13. The variable-shape stimulation device (1) as claimed in one of preceding claims 1 to 12,
having at least one deformable support element (60), which is arranged on the at least one wobble body (30).

14. The variable-shape stimulation device (1) as claimed in preceding claim 13, wherein the at least one support element (60)
- supports the at least one wobble body (30) at the first and/or the second end face, and/or
- extends at least partially into the at least one wobble body (30), in particular extends at least partially into the wobble body recess and/or the wobble body through-opening of the at least one wobble body (30);
wherein preferably one deformable support element (60) is arranged in each case
- between two adjacent wobble bodies (30) and/or
- between a wobble body (30) and the hand unit (70).

15. The variable-shape stimulation device (1) as claimed in one of preceding claims 13 to 14,
wherein the at least one support element (60)
- has an outer casing in the form of a cylindrical shell at least in portions; and/or
- has a stepped outer casing at least in portions; and/or
- has a corrugated outer casing at least in portions.

## Revendications

1. Appareil de stimulation de forme variable (1) pour la stimulation corporelle, en particulier pour la stimulation sexuelle, présentant
- un arbre d'entraînement (10) monté rotatif, lequel est réalisé pour être entraîné autour d'un axe de rotation (D) par une unité de moteur (20), dans lequel l'arbre d'entraînement (10) présente au moins une unité de palier oscillant (40), qui est reliée de manière résistante au couple à l'arbre d'entraînement (10), et
- au moins un corps oscillant (30) avec au moins une unité de réceptacle de palier (50), au niveau de laquelle l'au moins une unité de palier oscillant (40) est agencée pour le logement de l'au moins un corps oscillant (30),
**caractérisé en ce que**
- l'au moins une unité de palier oscillant (40) définit un axe d'inclinaison (N), qui est incliné selon un angle d'inclinaison par rapport à l'axe de rotation (D), et
- l'au moins une unité de palier oscillant (40) est réalisée pour loger le corps oscillant (30) de manière oscillante par rapport à l'arbre d'entraînement (10) par le biais de l'au moins une unité de réceptacle de palier (50).

2. Appareil de stimulation de forme variable (1) selon la revendication 1,
dans lequel l'arbre d'entraînement (10) est un arbre d'entraînement (10) droit et/ou l'arbre d'entraînement (10) présente une section transversale d'arbre polygonale.

3. Appareil de stimulation de forme variable (1) selon l'une quelconque des revendications précédentes 1 ou 2,
dans lequel l'unité de palier oscillant (40) présente une surface de palier oscillant, qui est agencée de manière inclinée par rapport à l'axe de rotation (D),
dans lequel de préférence la surface de palier oscillant
- présente une surface de palier oscillant en forme d'enveloppe cylindrique (42a), qui s'étend coaxialement à l'axe d'inclinaison (N), et/ou
- présente une surface de palier oscillant en forme de plateau (42b), qui s'étend orthogonalement à l'axe d'inclinaison (N).

4. Appareil de stimulation de forme variable (1) selon l'une quelconque des revendications précédentes 1 à 3,
dans lequel l'unité de palier oscillant (40) présente un adaptateur de palier oscillant (41) avec un logement de fixation (43), par le biais duquel l'unité de palier oscillant (40) est reliée de manière résistante au couple à l'arbre d'entraînement (10),
dans lequel le logement de fixation (43) s'étend de préférence coaxialement à l'axe de rotation (D).

5. Appareil de stimulation de forme variable (1) selon la revendication précédente 4,
dans lequel le logement de fixation (43) est une ouverture traversante, qui s'étend le long de l'axe de rotation (D) à travers l'adaptateur de palier oscillant (41),
dans lequel de préférence l'ouverture traversante présente une section transversale d'ouverture polygonale, dans lequel de préférence la section transversale d'ouverture correspond à la section transversale d'arbre polygonale.

6. Appareil de stimulation de forme variable (1) selon l'une quelconque des revendications précédentes 4 à 5,
dans lequel l'adaptateur de palier oscillant (41) présente une saillie (44), qui est réalisée pour supporter un coussinet de palier (45) dans une direction d'extension de l'axe d'inclinaison (N),
dans lequel de préférence l'unité de palier oscillant (40) présente le coussinet de palier (45), lequel entoure circonférentiellement l'adaptateur de palier oscillant (41),
dans lequel de préférence le coussinet de palier (45) présente la surface de palier oscillant,
dans lequel de préférence le coussinet de palier (45) présente du nylon comme matériau.

7. Appareil de stimulation de forme variable (1) selon la revendication précédente 6,
dans lequel le coussinet de palier (45) est réalisé sous la forme d'un coussinet de palier lisse.

8. Appareil de stimulation de forme variable (1) selon l'une quelconque des revendications précédentes 6 à 7,
dans lequel le coussinet de palier (45) présente une ou plusieurs sections de surface de coussinet de palier (45a, 45b, 45c, 45d), dans lequel
de préférence l'une section de surface de coussinet de palier ou les plusieurs sections de surface de coussinet de palier (45a, 45b, 45c, 45d)
- s'étendent parallèlement à l'axe d'inclinaison (N), et/ou
- s'étendent orthogonalement à l'axe d'inclinaison (N).

9. Appareil de stimulation de forme variable (1) selon l'une quelconque des revendications précédentes 1 à 8,
dans lequel l'unité de réceptacle de palier (50) présente une section de surface de réceptacle de palier (50a, 50b, 50c, 50d, 50e) ou plusieurs sections de surface de réceptacle de palier (50a, 50b, 50c, 50d, 50e), dans lequel
de préférence l'une section de surface de réceptacle de palier (50a, 50b, 50c, 50d, 50e) ou les plusieurs sections de surface de réceptacle de palier (50a, 50b, 50c, 50d, 50e),
- s'étendent parallèlement à l'axe d'inclinaison (N), et/ou
- s'étendent orthogonalement à l'axe d'inclinaison (N),
dans lequel de préférence l'une section de surface de réceptacle de palier ou les plusieurs sections de surface de réceptacle de palier (50a, 50b, 50c, 50d, 50e) sont réalisées de manière annulaire ou partiellement annulaire.

10. Appareil de stimulation de forme variable (1) selon l'une quelconque des revendications précédentes 1 à 9,
présentant plusieurs unités de palier oscillant (40), dans lequel
l'axe d'inclinaison (N) d'au moins une unité de palier oscillant (40) s'étend par rapport à l'axe oscillant d'au moins une autre unité de palier oscillant (40) selon l'angle d'inclinaison de manière décalée d'un angle de rotation par rapport à l'axe de rotation (D), dans lequel
de préférence l'axe d'inclinaison (N) de l'au moins une unité de palier oscillant (40) s'étend par rapport à l'axe d'inclinaison (N) de l'au moins une autre unité de palier oscillant (40) selon l'angle d'inclinaison de manière décalée d'un angle de rotation de 180° par rapport à l'axe de rotation (D).

11. Appareil de stimulation de forme variable (1) selon l'une quelconque des revendications précédentes 1 à 10,
dans lequel l'appareil de stimulation (1) s'étend entre une extrémité formant tête et une unité pour main (70), dans lequel
- un corps oscillant (30) formant l'extrémité formant tête est réalisé sous la forme d'un corps de tête, qui présente un évidement de corps oscillant, qui s'étend depuis un premier côté frontal de l'au moins un corps oscillant (30) à l'intérieur de l'au moins un corps oscillant (30), et l'arbre d'entraînement s'étend dans l'évidement de corps oscillant, et/ou
- un corps oscillant (30) agencé entre l'extrémité formant tête, en particulier le corps de tête, et l'unité pour main (70) est réalisé sous la forme d'un corps intermédiaire, qui présente une ouverture traversante de corps oscillant, qui s'étend entre un premier et un deuxième côté frontal du corps oscillant, et l'arbre d'entraînement s'étend à travers l'ouverture traversante de corps oscillant.

12. Appareil de stimulation de forme variable (1) selon l'une quelconque des revendications précédentes 1 à 11,
présentant une unité pour main (70) pour la manipulation de l'appareil de stimulation.

13. Appareil de stimulation de forme variable (1) selon l'une quelconque des revendications précédentes 1 à 12,
présentant au moins un élément d'appui (60) déformable, lequel est agencé au niveau de l'au moins un corps oscillant (30).

14. Appareil de stimulation de forme variable (1) selon la revendication précédente 13,
dans lequel l'au moins un élément d'appui (60)
- supporte l'au moins un corps oscillant (30) au niveau du premier et/ou du deuxième côté frontal, et/ou
- s'étend au moins en partie dans l'au moins un corps oscillant (30), en particulier s'étend au moins en partie dans l'évidement de corps oscillant et/ou dans l'ouverture traversante de corps oscillant de l'au moins un corps oscillant (30) ;
dans lequel de préférence respectivement un élément d'appui (60) déformable est agencé
- entre deux corps oscillants (30) agencés de manière adjacente et/ou
- entre un corps oscillant (30) et l'unité pour main (70).

15. Appareil de stimulation de forme variable (1) selon l'une quelconque des revendications précédentes 13 à 14,
dans lequel l'au moins un élément d'appui (60)
- présente au moins par section une enveloppe extérieure en forme d'enveloppe cylindrique ; et/ou
- présente au moins par section une enveloppe extérieure étagée ; et/ou
- présente au moins par section une enveloppe extérieure ondulée.
